# EUROPÄISCHE PATENTSCHRIFT

(11) **EP 2 981 647 B1**
(45) Veröffentlichungstag und Bekanntmachung des Hinweises auf die Patenterteilung: **05.12.2018**
(21) Anmeldenummer: 14713094.2
(22) Anmeldetag: 26.03.2014
(51) Int. Cl.: D21H 23/56, D21H 23/58, D21H 23/78, D21H 19/36

(54) **FILMPRESSE**
FILM PRESS
PRESSE DE PELLICULAGE

(30) Priorität: 05.04.2013 DE 102013206091
(43) Veröffentlichungstag der Anmeldung: 10.02.2016
(73) Patentinhaber: Voith Patent GmbH, 89522 Heidenheim (DE)
(72) Erfinder: SCHMITT, Matthias, 81476 München (DE)
(86) Internationale Anmeldenummer: PCT/EP2014/056045
(87) Internationale Veröffentlichungsnummer: WO 2014/161755

(56) Entgegenhaltungen:
- EP-A1- 2 000 588
- EP-A2- 0 978 589
- WO-A1-96/25288
- WO-A1-2010/034321
- WO-A1-2012/113747
- WO-A2-02/095126
- DE-U1-202008 014 477
- US-A- 5 462 594
- US-A1- 2005 285 059

## Beschreibung

Die Erfindung betrifft eine Filmauftragswerk zum ein- oder beidseitigen Auftrag eines flüssigen oder pastösen Beschichtungsmediums auf eine Faserstoffbahn, insbesondere Papier- oder Kartonbahn nach dem Oberbegriff des Patentanspruchs 1 sowie ein Verfahren nach dem Oberbegriff des Patentanspruchs 13.

Aus dem Stand der Technik, z.B. der US 5,462,594 A sind Filmauftragswerke bekannt. Ebenso sind aus dem Stand der Technik Verfahren bekannt, um den Druck in einem Walzennip zu bestimmen. Hierzu seien die Schriften EP 0978 589 A2, WO 96/25288 A1, WO 2012/113747 A1, WO 2010/034321 A1 sowie DE 20 2008 014477 U1 angeführt.

Aus dem Stand der Technik ist weiterhin bekannt, bei Auftragswerken das Druckprofil in dem Nip zu messen, durch welchen die Faserstoffbahn zum Auftragen des fluiden oder pastösen Beschichtungsmediums, wie bspw. Streichfarbe oder Stärke, geführt wird. So ist bspw. aus der DE11 2009 000 095 ein Auftragswerk zum direkten Auftrag eines Beschichtungsmediums bekannt, bei dem das Druckprofil in einem zwischen einer Stützwalze und einer Auftragseinheit gebildeten Nip gemessen wird, um einen gleichmäßigen Auftrag des Beschichtungsmediums auf der Faserstoffbahn zu erzielen.

Bei indirekten Auftragswerken wie bspw. Filmauftragswerken, bei denen das Beschichtungsmedium zuerst mittels einer Auftragseinrichtung im Überschuss auf eine Auftragswalze aufgebracht wird und dann mittels einem mit der Auftragswalze einen Nip bildenden Rakelelement wie bspw. einem Rakelstab oder einer Rakelklinge, in dem zur Ausbildung eines Films aus dem Medium wieder teilweise abgetragen wird, bevor der Film von der Auftragswalze in einem weiteren Nip, durch den die Faserstoffbahn geführt wird, von der Auftragswalze auf die mit der Auftragswalze in Kontakt kommende Seite der Faserstoffbahn übertragen wird, besteht darüber hinaus die Problematik, dass der auf der jeweiligen Auftragswalze bereitgestellte Film möglichst gleichmäßig in Maschinenquerrichtung ausgebildet sein muss, um in Maschinenquerrichtung eine gleichmäßige Menge an Beschichtungsmedium bereitzustellen.

Darüber hinaus besteht beim Einsatz von Filmauftragswerken generell das Bedürfnis von möglichst geringem Ausschuss bei Produktionsbeginn bzw. Wiederaufnahme der Produktion nach Bahnabriss bis zur Einstellung der gewünschten Beschichtungsmenge. Hohe Ausschussmengen bis zur zuverlässigen Einstellung der gewünschten Beschichtungsmenge treten insbesondere bei Filmauftragswerken in schnell laufenden Papiermaschinen, wie bspw. graphischen Papier- oder Kartonmaschinen, auf, da diese pro Tag mehrere Abrisse der Faserstoffbahn haben und es beim Hochfahren bzw. Wiederanlauf der Produktion oftmals mehrere Sekunden dauert, bis die gewünschte Menge an Beschichtungsmedium in Maschinenquerrichtung eingestellt ist.

Bei aus dem Stand der Technik bekannten Filmauftragswerken wird bis dato versucht auf die Druckverteilung im ersten und zweiten Nip durch den Druck in Hydraulikzylindern zu schließen, durch welche die beiden Walzen im Filmauftragswerk bzw. das Rakelelement an die jeweilige Auftragswalze gegeneinander angestellt werden. Diese Vorgehensweise erweist sich aber als oftmals ungenügend, da von den Drücken in den Hydraulikzylindern oftmals nur sehr ungenau auf die wahren Druckverhältnisse im ersten und zweiten Nip geschlossen werden können.

Bei gleichzeitiger beidseitiger Beschichtung der Faserstoffbahn ist es darüber hinaus momentan nicht zuverlässig möglich, die Menge an Beschichtungsmedium auf jeder Seite der Bahn sicher zu bestimmen. Mit den heute verfügbaren Scannern ist es nach gleichzeitiger beidseitiger Beschichtung nur möglich zu ermitteln, ob in Summe die gewünschte Menge an Beschichtungsmedium aufgebracht wurde oder nicht. Es kann aber bei den aktuell verfügbaren Filmauftragswerken aktuell nicht sicher festgestellt werden, auf welcher Seite der Faserstoffbahn zu viel oder zu wenig Beschichtungsmedium aufgebracht wurde.

Es ist die Aufgabe der vorliegenden Erfindung ein Filmauftragswerk sowie ein Verfahren zum Auftrag eines pastösen oder fluiden Beschichtungsmediums vorzuschlagen, mit dem die eingangs beschriebenen Nachteile behoben oder zumindest deutlich reduziert werden.

Die Aufgabe wird gelöst durch ein Filmauftragswerk mit den Merkmalen des Patentanspruchs 1 sowie den Verfahren mit den Merkmalen der Patentansprüche 13 und 17.

Dadurch, dass mittels der im elastischen Bezug von einer oder beiden Auftragswalze(n) eingebetteten und in Maschinenquerrichtung nebeneinander angeordneten Drucksensoren sowohl im ersten Nip -Nip zur Übertragung des Films von der Auftragswalze auf die Faserstoffbahn - als auch im zweiten Nip -Nip zur Bildung des Films auf der Auftragswalze- das Druckprofil vor und/oder während des Auftragsvorgangs ermittelt wird, kann sowohl die Vordosierung als auch die Übertragung des Films während des Auftragsvorgangs exakt gemessen und entsprechend gesteuert werden. Ferner kann durch die erfindungsgemäße Lösung schon dem Start des Beschichtungsvorgangs die gewünschte Menge an Beschichtungsmedium, d.h. die Filmdicke auf der Auftragswalze exakt eingestellt werden, und dann der Auftragsvorgang mit der gewünschten und insbesondere in Maschinenquerrichtung homogenen Beschichtungsmenge gestartet werden, ohne dass ein unnötiger Ausschuss an Faserstoffbahn produziert wird.

Des Weiteren ist es mit der erfindungsgemäßen Lösung möglich, bei gleichzeitigem beidseitigem Auftrag von Beschichtungsmedium exakt zu bestimmen, welche Menge an Beschichtungsmedium auf der jeweiligen Seite der Faserstoffbahn aufgebracht wird.

Ferner zeichnet sich die erfindungsgemäße Lösung durch deren Einfachheit aus, da bspw. bei einem Filmauftragswerk zum nur einseitigen Auftrag von Beschichtungsmedium auf eine Faserstoffbahn lediglich durch die im elastischen Bezug der Auftragswalze eingebetteten Sensoren zuverlässig Aussagen über die Druckverteilung in beiden für die zuverlässige Beschichtung relevanten Nips getroffen werden können.

Im Sinne der Erfindung soll unter dem Begriff Beschichtung nicht nur der Auftrag von Streichfarbe auf die Faserstoffbahn, sondern jeglicher Auftrag einer pigmenthaltigen Mischung und/oder einer Mischung zur Leimung, wie bspw. stärkehaltige Mischung, auf die Faserstoffbahn verstanden werden.

Vorteilhafte Ausgestaltungen und Weiterbildungen der Erfindung sind in den Unteransprüchen angegeben.

Nach einer bevorzugten Ausgestaltung der Erfindung ist eine mit den Drucksensoren kommunizierende Auswerteeinheit sowie eine mit der Auswerteinheit kommunizierende Anzeigeeinheit vorgesehen, wobei die von den Drucksensoren kommenden Signale an die Auswerteeinheit übertragen werden und in der Auswerteeinheit derart weiterverarbeitet werden, dass diese als Druckprofil des ersten und des zweiten Nips mittels der Anzeigeeinheit visuell darstellbar ist. Denkbar ist in diesem Zusammenhang insbesondere, dass die Druckprofile des ersten und des oder der zweiten Nips auf einer Seite der Anzeigeeinrichtung, bspw. im selben Graphen angezeigt werden. Durch die visuelle Darstellung der Drucksignale als Druckprofil(e) ist es für einen Maschinenbediener möglich, auf einen Blick zeitaktuell sowohl die Filmbildung auf der Auftragswalze als auch die Übertragung des Films von der Auftragswalze auf die Faserstoffbahn zu überwachen und bei Abweichungen vom Sollwert korrigierend einzugreifen.

Alternativ oder zusätzlich ist auch denkbar, dass die Auswerteeinheit mit einer akustischen Signalgeber kommuniziert, der bei Abweichung der Druckwerte im ersten und/oder zweiten Nip ein für den jeweiligen Nip charakteristisches akustisches Signal ausgibt um den Maschinenbediener über mögliche Probleme im Auftragsvorgang zu informieren. Durch die Bereitstellung von akustischen Signalen braucht der Maschinenbediener nicht ständig auf die Anzeigeeinrichtung zu schauen, sondern kann sich anderen Aufgaben widmen und wird informiert, wenn ein Eingreifen in den Auftragsvorgang oder eine genauere Verfolgung des Auftragsvorgangs notwendig ist. So können die akustischen Signal der unterschiedlichen Nips bspw. unterschiedliche Tonhöhen haben. So kann dann der Maschinenbediener entscheiden bei welchem Signal ein sofortiges Eingreifen erforderlich ist und nicht, abhängig davon welcher Nip für das Ergebnis im konkreten Produktionsprozess besonders kritisch ist.

Vorzugsweise sind beide Walzen des Walzenpaars Auftragswalzen, so dass die Faserstoffbahn durch das derart ausgeführte Filmauftragswerk gleichzeitig auf beiden Seiten mit dem Beschichtungsmedium beschichtet wird. Hierbei ist jeder der beiden Auftragswalzen zur jeweiligen Bereitstellung eines Films des Beschichtungsmediums jeweils eine Auftragseinrichtung und einem mit der jeweiligen Auftragswalze einen zweiten Nip bildenden Rakelelement derart zugeordnet, dass das an der einen Auftragswalze in Form eines Films vorliegende Beschichtungsmedium von der einen Auftragswalze im zweiten Nip auf die eine Seite der Faserstoffbahn übertragen wird, während das an der anderen Auftragswalze in Form eines Films vorliegende Beschichtungsmedium von der anderen Auftragswalze im zweiten Nip auf die andere Seite der Faserstoffbahn übertragen wird.

Vorzugsweise sind in diesem Zusammenhang im elastischen Bezug beider Auftragswalzen jeweils mit der Auswerteeinheit kommunizierende Drucksensoren eingebettet, die in Maschinenquerrichtung nebeneinander angeordnet sind, mittels denen das sich in Maschinenquerrichtung einstellende Druckprofil zumindest eines zweiten Nips, insbesondere beider zweiten Nips, und des ersten Nips ermittelt wird. Durch die Ermittlung der sich in Maschinenquerrichtung einstellenden Druckprofile beider zweiten Nips lässt sich insbesondere die Auftragsmenge auf jede Seite der Faserstoffbahn individuell und unabhängig voneinander bestimmen. Dies ist mit den bisher bekannten Scanner, die nach dem gleichzeitig beidseitig auftragenden Filmauftragswerk angeordnet sind nicht möglich, mit denen sich lediglich die gesamte Menge an auf beide Seiten zusammen aufgebrachtem Beschichtungsmedium bestimmbar ist.

Es ist zu bemerken, die Zusammensetzung des Beschichtungsmediums, welches auf die eine Seite der Faserstoffbahn aufgebracht wird, nicht notwendigerweise dieselbe sein muss, wie die Zusammensetzung des auf die andere Seite der Faserstoffbahn aufgebrachten Beschichtungsmediums.

Eine weitere bevorzugte Ausgestaltung der Erfindung sieht vor, dass zumindest eine der Auftragswalzen, bei beidseitiger Beschichtung insbesondere beide Auftragswalzen, einen mit der Auswerteeinheit kommunizierenden Signalgeber hat bzw. haben, der für die Drehstellung der Auftragswalze charakteristische Signale an die Auswerteeinheit ausgibt. Hieraus kann die Auswerteeinheit insbesondere eine Zuordnung der Signale der Drucksensoren beim Durchgang des oder der Drucksensor(en) durch den ersten und den oder die zweiten Nips ermitteln.

Vorzugsweise wird das Filmauftragswerk derart betrieben, dass durch die Drucksensoren im zweiten Nip eine kleinere Linienkraft als im ersten Nip gemessen wird. Vorzugsweise ist die im zweiten Nip gemessene Linienkraft zumindest um den Faktor 10, insbesondere zumindest um den Faktor 15 kleiner als die im ersten Nip gemessene Linienkraft. Die verwendeten Drucksensoren sind hierbei insbesondere derart ausgebildet, dass durch diese im zweiten Nip eine Linienkraft im Bereich von 0,01kN/m bis 10kN/m und im ersten Nip ein Linienkraft im Bereich von 50kN/m bis 200kN/m ermittelbar ist. Ist das Rakelelement bspw. als Rakelklinge ausgebildet, so kann die mittels der Drucksensoren im zweiten Nip gemessene Linienkraft zwischen 0,5 kN/m und 5kN/m betragen. Ist das Rakelelement bspw. als Rakelstab ausgebildet, so kann die mittels der Drucksensoren im zweiten Nip gemessene Linienkraft zwischen 0,01 kN/m und 1kN/m betragen.

Vorzugsweise sind die Drucksensoren faseroptische Sensoren, insbesondere Bragg-Gitter-Sensoren. Faseroptische Drucksensoren zeichnen sich insbesondere -bspw. im Vergleich zu Piezosensoren- durch deren geringe Abmessungen und deren sehr hohe Signalempfindlichkeit aus. Mit faseroptischen Sensoren lassen sich daher auch extrem kleine Linienkräfte messen. Faseroptische Sensoren zeichnen sich ferner durch eine extrem große Bandbreite in der Signalempfindlichkeit aus, so dass mit diesen sowohl sehr kleine als auch sehr hohe Linienkräfte messbar sind.

Nach einer konkreten Ausgestaltung der Erfindung hat die eine und/oder andere Auftragswalze einen Walzenkern, dessen Mantelfläche von dem Bezug umgeben ist, wobei der Bezug eine mit dem Beschichtungsmedium in Kontakt bringbare Funktionsschicht und eine in radialer Richtung des Bezugs betrachtet zwischen der Funktionsschicht und dem Walzenkern angeordnete Verbindungsschicht umfasst, wobei die Drucksensoren in der Verbindungsschicht oder im Grenzbereich zwischen der Funktionsschicht und der Verbindungsschicht angeordnet sind. Für die kostengünstig einfache Einbettung der Fasern hat es sich als vorteilhaft erwiesen, die Fasern zwischen die beiden Schichten einzubetten. Vorzugsweise ist die Verbindungsschicht härter als die Funktionsschicht, insbesondere um den Faktor 10 bis 100 härter als die Funktionsschicht. Hierdurch wird sichergestellt, dass ein Druck im Nip als Deformation in der Funktionsschicht gut ausbreiten kann und somit die Drucksensoren den Druck sicher detektieren können. Durch die härtere Ausbildung der unter der Funktionsschicht liegenden Verbindungsschicht können sich die Drucksensoren an dieser abstützen, wodurch die Empfindlichkeit der Anordnung weiter verstärkt wird.

Im Hinblick auf mögliche Varianten der konkreten Anordnung der Drucksensoren im Bezug und den beispielhaften Aufbau von Bezügen von Auftragswalzen, wird auf die nachfolgende Tabelle 1 verwiesen:

| | **PU-Walze** | **Gummi-Walze** | **Gummi-Walze** | **Gummi-Walze** | **Gummi-Walze** | **Composite -Walze** |
|---|---|---|---|---|---|---|
| **Funktions-schicht** | | | | | | |
| **Material** | Polyurethan | Gummi | Gummi | Gummi | Gummi | Epoxidharz / Fasern |
| **Dicke** | 10-20mm | 10-20mm | 10-20mm | 10-20mm | 10-20mm | 5-15mm |
| **Härte** | 60-100 Shore A | 60-100 Shore A | 60-100 Shore A | 60-100 Shore A | 60-100 Shore A | 80-90 Shore D |

| **Verbindungsschicht** | | | | | | |
|---|---|---|---|---|---|---|
| **1. Verbindungsschicht (D=Dicke der Schicht)** | Epoxidharz/ Glas-Faser; Dicke=1-10mm; Härte=88-92 Shore D | Epoxidharz/ Glas-Faser; Dicke=1-10mm; Härte= 88-92 Shore D | Hartgummi; Dicke=1-10mm; Härte=88-92 Shore D | Hartgummi; Dicke=1-10mm; Härte=88-92 Shore D | Epoxidharz/ Glas-Faser; Dicke=1-10mm; Härte=88-92 Shore D | Epoxidharz/Glas-Faser; Dicke=1-10mm; Härte=88-92 Shore D |
| **2. Verbindungsschicht** | --- | Gummi; Dicke=1-10mm; Härte=5-10 P&J | Gummi; Dicke=1-10mm; Härte=5-10 P&J | Gummi; Dicke=1-10mm; Härte=5-10 P&J | Hartgummi; Dicke=1-10mm; Härte=76-86 Shore D | --- |
| **3. Verbindungsschicht** | | | | | Gummi; Dicke=1-10mm; Härte=5-10 P&J | |
| **Position Sensoren** | Innerhalb 1. Verbindungs schicht | Grenzfläche 1. zu 2. Verbindungsschicht | Grenzfläche 1. zu 2. Verbindungsschicht | Innerhalb 1. oder 2. VerbindungsSchicht | Grenzfläche 1. zu 2. Verbindungsschicht | Innerhalb 1. Verbindungsschicht |

Vorzugsweise sind alle Drucksensoren zumindest einer Auftragswalze entlang einer Geraden angeordnet, wobei sich die Gerade insbesondere parallel zur Drehachse der Walze erstreckt. Vorzugsweise sind in beiden Auftragswalzen die Drucksensoren jeweils entlang einer Geraden, insbesondere entlang einer zur Drehachse der jeweiligen Walze parallelen Geraden angeordnet.

Nach konkreten Ausbildungen der vorliegenden Erfindung ist das Rakelelement bspw. als Rakelstab oder als Rakelklinge ausgebildet, so dass der Rakelstab oder die Rakelklinge zusammen mit der Mantelfläche der Auftragswalze den zweiten Nip bildet.

Nach einem weiteren Aspekt der Erfindung wird ein Verfahren zum Auftrag eines flüssigen oder pastösen Beschichtungsmediums auf zumindest eine Seite einer laufenden Faserstoffbahn, insbesondere Papier- oder Kartonbahn, vorgeschlagen, bei dem das Beschichtungsmedium auf eine Auftragswalze vor einem durch die Auftragswalze und einem Rakelelement gebildeten zweiten Nip im Überschuss aufgebracht und zur Ausbildung eines Films des Beschichtungsmediums auf der Auftragswalze durch das Rakelelement im zweiten Nip wieder teilweise abgetragen wird und bei dem der Film nachfolgend in einem ersten Nip von der Auftragswalze auf eine mit dieser in Kontakt kommende Seite der Faserstoffbahn übertragen wird. Das erfindungsgemäße Verfahren ist dadurch gekennzeichnet, dass das sich im ersten Nip und im zweiten Nip in Maschinenquerrichtung einstellende Druckprofil mittels im Bezug der Auftragswalze eingebetteten Drucksensoren ermittelt wird.

Vorzugsweise wird das Druckprofil im ersten und zweiten Nip mittels im Bezug der Auftragswalze eingebetteten und in Maschinenquerrichtung nebeneinander angeordneten Drucksensoren, die mit einer Auswerteeinheit kommunizieren ermittelt.

Gemäß einer bevorzugten Weiterbildung des Verfahrens wird die Faserstoffbahn mittels zwei durch ein Walzenpaar bereitgestellten und zwischen sich den ersten Nip bildenden Auftragswalzen gleichzeitig beidseitig mit dem Beschichtungsmedium beschichtet, wobei das Beschichtungsmedium auf die jeweilige Auftragswalze vor einem durch die jeweilige Auftragswalze und einem dieser zugeordneten Rakelelement gebildeten zweiten Nip im Überschuss aufgebracht und zur Ausbildung eines Films des Beschichtungsmediums auf der jeweiligen Auftragswalze durch das jeweils zugeordnete Rakelelement im jeweiligen zweiten Nip wieder teilweise abgetragen wird und der Film nachfolgend im ersten Nip von der jeweiligen Auftragswalze auf die jeweilige mit dieser in Kontakt kommenden eine Seite der Faserstoffbahn übertragen wird, wobei das sich im jeweiligen ersten Nip und das sich im zweiten Nip in Maschinenquerrichtung einstellende Druckprofil mittels im Bezug der jeweiligen Auftragswalze eingebetteten Drucksensoren ermittelt wird.

Die Vorteile der beiden vorgenannten ausführungsformen des erfindungsgemäßen Verfahrens wurden bereits analog vorher bei der Beschreibung der entsprechenden Vorrichtung erläutert. Daher soll auf diese an dieser Stelle nicht mehr weiter eingegangen werden.

Vorzugsweise wird das Druckprofil vor und/oder während des Auftrags des Beschichtungsmediums auf die Faserstoffbahn ermittelt. Durch die Ermittlung des Druckprofils im ersten und zweiten Nip vor dem Auftragsvorgang kann die Beschichtungsmenge ohne die Produktion von Ausschuss vorab exakt eingestellt werden. Hierdurch wird die Ausschussrate insbesondere bei Filmauftragswerken, die online arbeiten, d.h. in die Fertigungslinie der Papier- oder Kartonmaschine integriert sind, deutlich reduziert, da die Papier- oder Kartonmaschine beim Anfahren bspw. nach Maschinenstillstand direkt in Produktion gehen kann ohne dass Papier- oder Kartonbahn bis zur exakten Einstellung der Auftragsmenge in den Pulper gefahren werden muss.

Demzufolge wird gemäß einem dritten Aspekt der Erfindung ein Verfahren zur Herstellung einer beschichteten Faserstoffbahn, insbesondere Papier,- Karton- oder Tissuebahn, mit den folgenden Schritten vorgeschlagen:
- Bildung der Faserstoffbahn aus einem Faserstoffgemisch mit einem Stoffauflauf und einer Formierpartie,
- Entwässerung der Faserstoffbahn in einer Pressenpartie,
- Vortrocknung der Faserstoffbahn bis auf einen bestimmten Trockengehalt,
- zumindest mehrmaliger Auftrag eines Beschichtungsmediums mittels dem Verfahren nach einem der vorangehenden Ansprüche,
- Nachtrocknung der beschichteten Faserstoffbahn, wobei
zumindest ein Auftrag eines Beschichtungsmedium on-line in der Maschine erfolgt und die Herstellung der Faserstoffbahn bei einer Maschinengeschwindigkeit von 1200 Meter / Minute oder mehr, insbesondere bei einer Maschinengeschwindigkeit von 1500 Meter / Minute oder mehr erfolgt.

Vorzugsweise handelt es sich bei der Faserstoffbahn um eine bedruckbare Faserstoffbahn und bei dem zumindest einen Auftrag um einen bei dem ein pigmenthaltiges Beschichtungsmedium auf die Faserstoffbahn aufgebracht wird.

Die Erfindung wird nachfolgend anhand von schematischen Zeichnungen näher erläutert. Es zeigen
- Figur 1: ein erfindungsgemäßes Filmauftragswerk im Querschnitt,
- Figur 2: Signale von einem Sensor beim Durchgang durch den ersten und den zweiten Nip und
- Figur 3: eine Papier- oder Kartonmaschine zur Durchführung des erfindungsgemäßen Verfahrens.

Die Figur 1 zeigt ein erfindungsgemäßes Filmauftragswerk 1 zum Auftragen eines pastösen oder fluiden Beschichtungsmediums 8 auf eine laufende Faserstoffbahn 2, insbesondere Papier- oder Kartonbahn im Querschnitt.

Das in der Figur 1 gezeigte Filmauftragswerk 1 hat einen ersten Nip 3 durch welchen die Faserstoffbahn 2 geführt wird und bei der Durchführung gleichzeitig beidseitig mit dem Beschichtungsmedium beschichtet wird. Der erste Nip 3 wird durch zwei aneinander gestellte Walzen 4, 5 gebildet. Vorliegend sind beide Walzen 4, 5 des Walzenpaars Auftragswalzen, so dass die Faserstoffbahn 2 durch das derart ausgeführte Filmauftragswerk gleichzeitig auf beiden Seiten 6, 7 mit einem Beschichtungsmedium 8 beschichtet wird.

Wie aus der Figur 1 zu erkennen ist, ist jeder der beiden Auftragswalzen 4, 5 zur jeweiligen Bereitstellung des Beschichtungsmediums in Form eines Films 9, 9' jeweils eine Auftragseinrichtung 10, 10' und einem mit der jeweiligen Auftragswalze 4, 5 einen zweiten Nip 11, 11' bildenden Rakelelement 12, 12' derart zugeordnet, dass das an der einen Auftragswalze 4 in Form eines Films 9 vorliegende Beschichtungsmedium 8 von der einen Auftragswalze 4 im zweiten Nip 3 auf die eine Seite 6 der Faserstoffbahn 2 übertragen wird, während das an der anderen Auftragswalze 5 in Form eines Films 9' vorliegende Beschichtungsmedium 8 von der anderen Auftragswalze 5 im zweiten Nip 3 auf die andere Seite 7 der Faserstoffbahn 2 übertragen wird. Im Ergebnis verlässt eine zweiseitig beschichtete Faserstoffbahn 2 dem ersten Nip 3.

Vorliegend sind jeweils die eine Auftragswalze 4, 5 zugeordnete Auftragseinrichtung 10, 10' und das Rakelelement 12, 12' an einem gemeinsamen Tragbalken 13, 13' angeordnet. Des Weiteren ist vorliegend jedes der Rakelelemente 12, 12' als Rakelstab ausgebildet.

Vorliegend sind im elastischen Bezug jeder Auftragswalze 4, 5 jeweils mehrere in Maschinenquerrichtung nebeneinander angeordnete Drucksensoren 14, 14' eingebettet (von denen in Figur 1 jeweils nur ein Drucksensor 14, 14' zu erkennen ist), mittels denen das Druckprofil in Maschinenquerrichtung im ersten Nip 3 und in den beiden zweiten Nips 11, 11' ermittelbar ist.

Vorliegend sind die Drucksensoren 14, 14' als faseroptische Sensoren, insbesondere Bragg-Gitter-Sensoren, ausgebildet. Im Sinne der Erfindung wäre es aber auch möglich, die Drucksensoren 14, 14' als Piezo-Sensoren auszubilden. Vorliegend sind in jeder Auftragswalze 4, 5 alle Drucksensoren 14, 14' entlang einer parallel zur Drehachse der Walzen verlaufenden Geraden angeordnet.

Bei dem in der Figur 1 gezeigten Filmauftragswerk 1 ist der durch die Drucksensoren 14, 14' in den zweiten Nips 11, 11' gemessene Linienkraft als der im ersten Nip 3 gemessene Linienkraft, wobei durch die Drucksensoren 14, 14' im zweiten Nip 111, 11' ein Linienkraft im Bereich von 5kN/m bis 50kN/m und im ersten Nip ein Linienkraft im Bereich von 60kN/m bis 200kN/m ermittelt wird.

Jede der Auftragswalzen 4, 5 hat einen Walzenkern 20, 20', dessen Mantelfläche von dem Bezug umgeben ist, wobei der Bezug eine mit dem Beschichtungsmedium 8 in Kontakt bringbare Funktionsschicht 21, 21' und eine in radialer Richtung des Bezugs betrachtet zwischen der Funktionsschicht 21, 21' und dem Walzenkern 20, 20' angeordnete Verbindungsschicht 22, 22' umfasst, wobei die Drucksensoren 14, 14' vorliegend in der Grenzfläche zwischen der Funktionsschicht 21, 21' und der Verbindungsschicht 22, 22' angeordnet sind. Im vorliegenden Ausführungsbeispiel ist die Funktionsschicht 21, 21' aus Polyurethan mit einer Härte im Bereich von 80 Shore A, wohingegen die Verbindungsschicht 22, 22' eine Faserverbundschicht aus Epoxidharz und Glasfasern mit einer Härte 90 Shore D. Somit ist die Verbindungsschicht 22, 22' härter ist als die Funktionsschicht 21, 21 '.

Bei Durchgang der Drucksensoren 14, 14' durch den jeweiligen Nip 3, 11, 11' erzeugt jeder der Drucksensoren entsprechend der Druckeinwirkung im Nip ein oder mehrere Signal(e) welches dieser an eine Auswerteinheit 15 übermittelt. Vorliegend ist die Auswerteinheit 15 komplett außerhalb der Auftragswalzen 4, 5 angeordnet. Es gibt aber auch Bauformen, in denen Teile der Auswerteeinheit drehfest mit der jeweiligen Walze verbunden sind und andere Teile außerhalb der Walze angeordnet sind, d.h. nicht drehfest mit der jeweiligen walze verbunden sind. Vorliegend werden die Signale der Drucksensoren 14, 14' drahtlos an die Auswerteeinheit übermittelt.

Die von den Drucksensoren 14, 14' kommenden Signale werden dann in der Auswerteeinheit 15 derart weiterverarbeitet, dass diese als Druckprofil 16 des ersten Nips und 17, 17' der beiden zweiten Nips 11, 11' mittels einer Anzeigeeinheit 18 visuell darstellbar sind.

Zu Bestimmung der Drehstellung der beiden Auftragswalzen 4, 5 ist in jeder der Auftragswalzen 4, 5 ein mit der Auswerteeinheit 15 kommunizierender Signalgeber 19, 19' vorgesehen, der für die Drehstellung der jeweiligen Auftragswalze 4, 5 charakteristische Signale an die Auswerteeinheit 15 ausgibt, woraus die Auswerteeinheit 15 eine Zuordnung der Signale der Drucksensoren 14, 14' zum Durchgang der jeweiligen Drucksensoren 14, 14' durch den ersten Nip 3 und den jeweiligen zweiten Nip 11, 11' ermittelt. Vorliegend sind die Signalgeber 19, 19' nach dem Hall-Sensor Prinzip ausgeführt.

Die Figur 2 zeigt für mehrere Umdrehungen einer der Auftragswalzen 4, 5 die Signale, die von den Drucksensoren 14, 14' beim Durchgang durch den ersten Nip 3 und durch einen der zweiten Nips 11, 11' gemessen werden. Hierbei werden die Signale A von den Drucksensoren 14, 14' bei deren Durchgang durch den zweiten Nip 11 erzeugt, wohingegen die Signale B von den Drucksensoren 14, 14' bei deren Durchgang durch den ersten Nip 11 erzeugt werden. Der Linienkraft am Drucksensor 14, 14' ist hierbei proportional zu dem in der Figur 2 gezeigten Peak-to-Peak-Werten der Signale A, B der Drucksensoren 14, 14'. Bezüglich den Details zur Auswertung der Signale der Drucksensoren 14, 14' wird auf die deutsche Patentanmeldung Nr. 10 2012 206 689.6 verwiesen, deren Inhalt in diesem Zusammenhang vollumfänglich in diese Anmeldung aufgenommen wird.

Die Figur 3 zeigt eine Maschine zur Herstellung einer beschichteten Faserstoffbahn, insbesondere Papier- oder Kartonmaschine mit einem Stoffauflauf 23, einer Formierpartie 24, einer Pressenpartie 25, einer Trockenzylinder 26 umfassenden Trockenpartie 27 sowie mehreren Auftragswerken 1, von denen beide Filmauftragswerke entsprechend dem in der Figur 1 gezeigten sind. Mit der in der Figur 3 gezeigten Maschine lässt sich ein Verfahren zur Herstellung einer beschichteten Faserstoffbahn 2 wie folgt durchführen:
- Bildung der Faserstoffbahn 2 aus einem Faserstoffgemisch mit dem Stoffauflauf 23 und der Formierpartie 24,
- Entwässerung der Faserstoffbahn in der Pressenpartie 25,
- Vortrocknung der Faserstoffbahn bis auf einen bestimmten Trockengehalt in einer Vortrockensektion der Trockenpartie 26, 27,
- Vorglätten der vorgetrockneten Faserstoffbahn in einem Glättwerk 31,
- beidseitiger Auftrag eines pigmenthaltigen Beschichtungsmediums 8 mittels einem aus der Figur 1 bekannten Filmauftragswerk 1,
- Trocknung der beidseitig beschichteten Faserstoffbahn 2 mittels eines Infrarot-Trockners 28 und
- zumindest einseitiger Auftrag eines pigmenthaltigen Beschichtungsmediums 8 mittels einem aus der Figur 1 bekannten Filmauftragswerk 1 sowie wieder
- Trocknung der beschichteten Faserstoffbahn 2 mittels eines weiteren Infrarot-Trockners 29 und
- Aufrollung der Faserstoffbahn2.

Wie aus der Darstellung der Figur 3 ersichtlich ist, erfolgt der Auftrag des Beschichtungsmedium 8 mittels beider Filmauftragswerke 1 on-line in der Maschine. Bei der dargestellten Maschine erfolgt die Herstellung der Faserstoffbahn ferner bei einer Maschinengeschwindigkeit von 1200 Meter / Minute oder mehr, insbesondere bei einer Maschinengeschwindigkeit von 1500 Meter / Minute oder mehr.

## Patentansprüche

1. Filmauftragswerk zum Auftragen eines pastösen oder fluiden Beschichtungsmediums auf eine laufende Faserstoffbahn, insbesondere Papier- oder Kartonbahn, mit einem einen ersten Nip bildenden Walzenpaar durch welchen die Faserstoffbahn geführt ist, wobei zumindest eine der Walzen des Walzenpaars eine Auftragswalze ist, durch welche das in Form eines Films auf der Auftragswalze bereitgestellte Beschichtungsmedium im ersten Nip von der Auftragswalze auf eine mit dieser in Kontakt kommende eine Seite der Faserstoffbahn übertragbar ist, wobei der Auftragswalze eine Auftragseinrichtung und ein Rakelelement derart zugeordnet sind, dass vor dem ersten Nip das Beschichtungsmedium zuerst mittels der Auftragseinrichtung im Überschuss auf die Auftragswalze aufgebracht wird und dann mittels dem mit der Auftragswalze einen zweiten Nip bildenden Rakelelement im zweiten Nip zur Ausbildung des Films wieder teilweise abgetragen wird, **dadurch gekennzeichnet, dass** im elastischen Bezug der Auftragswalze mehrere in Maschinenquerrichtung nebeneinander angeordnete Drucksensoren eingebettet sind, mittels denen das Druckprofil in Maschinenquerrichtung im ersten und im zweiten Nip ermittelbar ist.

2. Filmauftragswerk nach Anspruch 1, **dadurch gekennzeichnet, dass** eine mit den Drucksensoren kommunizierende Auswerteeinheit sowie eine mit der Auswerteinheit kommunizierende Anzeigeeinheit vorgesehen sind, wobei die von den Drucksensoren kommenden Signale an die Auswerteeinheit übertragen werden, in der Auswerteeinheit derart weiterverarbeitet werden, dass diese als Druckprofil des ersten und des zweiten Nips mittels der Anzeigeeinheit visuell darstellbar ist.

3. Filmauftragswerk nach einem der vorangehenden Ansprüche, **dadurch gekennzeichnet, dass** beide Walzen des Walzenpaars Auftragswalzen sind, wobei beiden Auftragswalzen zur jeweiligen Bereitstellung eines Films des Beschichtungsmediums auf der jeweiligen Auftragswalze jeweils eine Auftragseinrichtung und einem mit der jeweiligen Auftragswalze einen zweiten Nip bildenden Rakelelement zugeordnet ist, sodass das an der einen Auftragswalze in Form eines Films vorliegende Beschichtungsmedium von der einen Auftragswalze im ersten Nip auf die eine Seite der Faserstoffbahn übertragbar ist und dass das an der anderen Auftragswalze in Form eines Films vorliegende Beschichtungsmedium von der anderen Auftragswalze im ersten Nip auf die andere Seite der Faserstoffbahn übertragbar ist.

4. Filmauftragswerk nach einem der vorangehenden Ansprüche, **dadurch gekennzeichnet, dass** im elastischen Bezug beider Auftragswalzen jeweils mit der Auswerteeinheit kommunizierende Drucksensoren eingebettet und in Maschinenquerrichtung nebeneinander angeordnet sind und mittels der Drucksensoren und der Auswerteeinheit das Druckprofil in Maschinenquerrichtung in zumindest einem der ersten Nips, insbesondere in beiden zweiten Nips, und im ersten Nip ermittelbar ist.

5. Filmauftragswerk nach einem der vorangehenden Ansprüche, **dadurch gekennzeichnet, dass** zumindest eine der Auftragswalzen einen mit der Auswerteeinheit kommunizierenden Signalgeber hat, der für die Drehstellung der Auftragswalze charakteristische Signale an die Auswerteeinheit ausgibt, woraus die Auswerteeinheit eine Zuordnung der Signale der Drucksensoren zum Durchgang des oder der Drucksensor(en) durch den ersten und den zweiten Nip ermittelt.

6. Filmauftragswerk nach einem der vorangehenden Ansprüche, **dadurch gekennzeichnet, dass** die Drucksensoren faseroptische Sensoren, insbesondere Bragg-Gitter-Sensoren, sind.

7. Filmauftragswerk nach einem der vorangehenden Ansprüche, **dadurch gekennzeichnet, dass** durch die Drucksensoren im zweiten Nip ein kleinerer Linienkraft als im ersten Nip gemessen wird.

8. Filmauftragswerk nach einem der vorangehenden Ansprüche, **dadurch gekennzeichnet, dass** durch die Drucksensoren im zweiten Nip ein Linienkraft im Bereich von 5kN/m bis 50kN/m und im ersten Nip ein Linienkraft im Bereich von 60kN/m bis 200kN/m ermittelbar ist.

9. Filmauftragswerk nach einem der vorangehenden Ansprüche, **dadurch gekennzeichnet, dass** die eine und/oder andere Auftragswalze einen Walzenkern hat, dessen Mantelfläche von dem Bezug umgeben ist, wobei der Bezug eine mit dem Beschichtungsmedium in Kontakt bringbare Funktionsschicht und eine in radialer Richtung des Bezugs betrachtet zwischen der Funktionsschicht und dem Walzenkern angeordnete Verbindungsschicht umfasst und die Drucksensoren im Grenzbereich zwischen der Funktionsschicht und der Verbindungsschicht angeordnet sind.

10. Filmauftragswerk nach einem der vorangehenden Ansprüche, **dadurch gekennzeichnet, dass** die Verbindungsschicht härter ist als die Funktionsschicht, insbesondere um den Faktor 10 bis 100 härter als die Funktionsschicht ist.

11. Filmauftragswerk nach einem der vorangehenden Ansprüche, **dadurch gekennzeichnet, dass** das Rakelelement als Rakelstab oder Rakelklinge ausgebildet ist.

12. Filmauftragswerk nach einem der vorangehenden Ansprüche, **dadurch gekennzeichnet, dass** alle Drucksensoren entlang einer parallel zur Drehachse der Walzen verlaufenden Geraden angeordnet sind.

13. Filmauftragswerk nach einem der vorangehenden Ansprüche, **dadurch gekennzeichnet, dass** das Beschichtungsmedium eine pigmenthaltige oder stärkehaltige Mischung ist.

14. Verfahren zum Auftrag eines flüssigen oder pastösen Beschichtungsmediums auf zumindest eine Seite einer laufenden Faserstoffbahn, insbesondere Papier- oder Kartonbahn, bei dem das Beschichtungsmedium auf eine Auftragswalze vor einem durch die Auftragswalze und einem Rakelelement gebildeten zweiten Nip im Überschuss aufgebracht und zur Ausbildung eines Films des Beschichtungsmediums auf der Auftragswalze durch das Rakelelement im zweiten Nip wieder teilweise abgetragen wird und der Film nachfolgend in einem ersten Nip von der Auftragswalze auf eine mit dieser in Kontakt kommenden Seite der Faserstoffbahn übertragen wird, **dadurch gekennzeichnet, dass** im elastischen Bezug der Auftragswalze mehrere in Maschinenquerrichtung nebeneinander angeordnete Drucksensoren eingebettet sind, und das sich im ersten Nip und im zweiten Nip in Maschinenquerrichtung einstellende Druckprofil mittels der im Bezug der Auftragswalze eingebetteten Drucksensoren ermittelt wird.

15. Verfahren nach Anspruch 14, **dadurch gekennzeichnet, dass** das Druckprofil vor und/oder während des Auftrags des Beschichtungsmediums auf die Faserstoffbahn ermittelt wird.

16. Verfahren nach einem der vorangehenden Ansprüche 14-15, **dadurch gekennzeichnet, dass** das Druckprofil im ersten und zweiten Nip mittels im Bezug der Auftragswalze eingebetteten und in Maschinenquerrichtung nebeneinander angeordneten Drucksensoren, die mit einer Auswerteeinheit kommunizieren ermittelt wird.

17. Verfahren nach einem der vorangehenden Ansprüche 14-16, **dadurch gekennzeichnet, dass** die Faserstoffbahn mittels zwei durch ein Walzenpaar bereitgestellten und zwischen sich den ersten Nip bildenden Auftragswalzen gleichzeitig beidseitig mit dem Beschichtungsmedium beschichtet wird, wobei das Beschichtungsmedium auf die jeweilige Auftragswalze vor einem durch die jeweilige Auftragswalze und einem dieser zugeordneten Rakelelement gebildeten zweiten Nip im Überschuss aufgebracht und zur Ausbildung eines Films des Beschichtungsmediums auf der jeweiligen Auftragswalze durch das jeweils zugeordnete Rakelelement im jeweiligen zweiten Nip wieder teilweise abgetragen wird und der Film nachfolgend im ersten Nip von der jeweiligen Auftragswalze auf die jeweilige mit dieser in Kontakt kommenden eine Seite der Faserstoffbahn übertragen wird, wobei das sich im jeweiligen ersten Nip und das sich im zweiten Nip in Maschinenquerrichtung einstellende Druckprofil mittels im Bezug der jeweiligen Auftragswalze eingebetteten Drucksensoren ermittelt wird.

18. Verfahren zur Herstellung einer beschichteten Faserstoffbahn, insbesondere Papier,- Karton- oder Tissuebahn, mit den folgenden Schritten:
- Bildung der Faserstoffbahn aus einem Faserstoffgemisch mit einem Stoffauflauf und einer Formierpartie,
- Entwässerung der Faserstoffbahn in einer Pressenpartie,
- Vortrocknung der Faserstoffbahn bis auf einen bestimmten Trockengehalt,
- zumindest mehrmaliger Auftrag eines Beschichtungsmediums mittels dem Verfahren nach einem der vorangehenden Ansprüche 14-18,
- Nachtrocknung der beschichteten Faserstoffbahn, wobei zumindest ein Auftrag eines Beschichtungsmedium on-line in der Maschine erfolgt und die Herstellung der Faserstoffbahn bei einer Maschinengeschwindigkeit von 1200 Meter / Minute oder mehr, insbesondere bei einer Maschinengeschwindigkeit von 1500 Meter / Minute oder mehr erfolgt.

19. Verfahren nach Anspruch 18, **dadurch gekennzeichnet, dass** die Faserstoffbahn eine bedruckbare Faserstoffbahn ist und bei zumindest einem Auftrag eine pigmenthaltiges Beschichtungsmedium auf die Faserstoffbahn aufgebracht wird.

## Claims

1. Film application unit for applying a pasty or fluid coating medium to a running fibrous web, in particular a paper or cardboard web, having a first roller pair forming a first nip through which the fibrous web is guided, wherein at least one of the rollers of the roller pair is an application roller by way of which the coating medium which is provided in the form of a film on the application roller in the first nip is transferable from the application roller to a side of the fibrous web that comes into contact with said application roller, wherein the application roller is assigned an application installation and a doctor element in such a manner that prior to the first nip the coating medium by means of the application installation is first excessively applied to the application roller and then by means of the doctor element which together with the application roller forms a second nip is again partially removed in the second nip in order for the film to be configured, **characterized in that** a plurality of pressure sensors, which in the machine cross direction are disposed beside one another and by means of which the pressure profile in the machine cross direction in the first and in the second nip is ascertainable, are embedded in the elastic covering of the application roller.

2. Film application unit according to Claim 1, **characterized in that** an evaluation unit which communicates with the pressure sensors, and a display unit which communicates with the evaluation unit are provided, wherein the signals emanating from the pressure sensors are transmitted to the evaluation unit and are further processed in the evaluation unit in such a manner that said signals by means of the display unit are capable of being visually displayed as the pressure profile of the first and of the second nip.

3. Film application unit according to one of the preceding claims, **characterized in that** both rollers of the roller pair are application rollers, wherein, in order for a film of the coating medium to be in each case provided on the respective application roller, both application rollers are assigned in each case one application installation and one doctor element which together with the respective application roller forms a second nip, such that the coating medium which is present in the form of a film on the one application roller in the second nip is transferable from the one application roller to the one side of the fibrous web, and **in that** the coating medium which is present in the form of a film on the other application roller in the second nip is transferable from the other application roller to the other side of the fibrous web.

4. Film application unit according to one of the preceding claims, **characterized in that** pressure sensors which in each case communicate with the evaluation unit are embedded in the elastic covering of both application rollers and in the machine cross direction are disposed beside one another, and the pressure profile in the machine cross direction by means of the pressure sensors and of the evaluation unit is ascertainable in at least one of the first nips, in particular in both second nips, and in the first nip.

5. Film application unit according to one of the preceding claims, **characterized in that** at least one of the application rollers has a signal generator which communicates with the evaluation unit and which emits signals which are characteristic of the rotational position of the application roller to the evaluation unit and from which the evaluation unit ascertains an assignment of the signals of the pressure sensors to the passage of the pressure sensor(s) through the first and the second nips.

6. Film application unit according to one of the preceding claims, **characterized in that** the pressure sensors are fiber-optic sensors, in particular Bragg grating sensors.

7. Film application unit according to one of the preceding claims, **characterized in that** a lower line force is measured by the pressure sensors in the second nip than in the first nip.

8. Film application unit according to one of the preceding claims, **characterized in that** a line force in the range of 5 kN/m to 50 kN/m is ascertainable by the pressure sensors in the second nip, and a line force in the range of 60 kN/m to 200 kN/m is ascertainable in the first nip.

9. Film application unit according to one of the preceding claims, **characterized in that** the one and/or other application roller(s) have/has a roller core the sleeve surface of which is surrounded by the covering, wherein the covering comprises a functional layer which is capable of being brought into contact with the coating medium, and when viewed in a radial direction of the covering a connecting layer which is disposed between the functional layer and the roller core, and the pressure sensors are disposed in the barrier region between the functional layer and the connecting layer.

10. Film application unit according to one of the preceding claims, **characterized in that** the connecting layer is harder than the functional layer, in particular is harder than the functional layer by a factor of 10 to 100.

11. Film application unit according to one of the preceding claims, **characterized in that** the doctor element is configured as a doctor bar or a doctor blade.

12. Film application unit according to one of the preceding claims, **characterized in that** all pressure sensors are disposed along a straight line which runs parallel with the rotation axis of the rollers.

13. Film application unit according to one of the preceding claims, **characterized in that** the coating medium is a pigment-containing or starch-containing mixture.

14. Method for applying a liquid or pasty coating medium to at least one side of a running fibrous web, in particular a paper or cardboard web, in which method the coating medium prior to a second nip which is formed by the application roller and a doctor element is excessively applied to an application roller and in order for a film of the coating medium to be configured on the application roller is again partially removed in the second nip by the doctor element, and the film subsequently in a first nip is transferred by the application roller to a side of the fibrous web that comes into contact therewith, **characterized in that** a plurality of pressure sensors, which in the machine cross direction are disposed beside one another, are embedded in the elastic covering of the application roller, and the pressure profile which is established in the machine cross direction in the first nip and in the second nip is ascertained by means of the pressure sensors which are embedded in the covering of the application roller.

15. Method according to Claim 14, **characterized in that** the pressure profile is ascertained prior to and/or during application of the coating medium to the fibrous web.

16. Method according to one of preceding Claims 14 to 15, **characterized in that** the pressure profile in the first and second nips is ascertained by means of pressure sensors which are embedded in the covering of the application roller, which in the machine cross direction are disposed beside one another, and which communicate with an evaluation unit.

17. Method according to one of preceding Claims 14 to 16, **characterized in that** the fibrous web is simultaneously coated with the coating medium on both sides by means of two application rollers which are provided by a roller pair and between them form the first nip, wherein the coating medium is excessively applied to the respective application roller prior to a second nip which is formed by the respective application roller and a doctor element assigned thereto, and in order for a film of the coating medium to be configured on the respective application roller, is again partially removed in the respective second nip by the in each case assigned doctor element, and the film subsequently in the first nip is transferred by the respective application roller to that one side of the fibrous web which in each case comes into contact with said respective application roller, wherein the pressure profile which is established in the machine cross direction in the respective first nip and in the second nip is ascertained by means of pressure sensors which are embedded in the covering of the respective application roller.

18. Method for manufacturing a coated fibrous web, in particular a paper, cardboard, or tissue web, the method comprising the following steps:
- forming the fibrous web from a fibrous mixture, using a headbox and a forming section;
- dewatering the fibrous web in a pressing section;
- pre-drying the fibrous web to a specific dry content;
- an at least multiple application of a coating medium by means of the method according to one of preceding Claims 14 to 18;
- post-drying the coated fibrous web, wherein at least one application of a coating medium is performed in-line on the machine and manufacturing of the fibrous web is performed at a machine speed of 1200 meters/minute or more, in particular at a machine speed of 1500 meters/minute or more.

19. Method according to Claim 18, **characterized in that** the fibrous web is a printable fibrous web, and a pigment-containing coating medium is applied to the fibrous web at least in one application.

## Revendications

1. Mécanisme d'application de film destiné à appliquer un fluide de revêtement pâteux ou liquide sur une nappe de matière fibreuse en déplacement, en particulier une nappe de papier ou de carton, le mécanisme présentant une paire de cylindres formant un premier interstice dans lequel passe la nappe de matière fibreuse, au moins l'un des cylindres de la paire de cylindres étant un cylindre d'application par lequel le fluide de revêtement délivré sous la forme d'un film sur le cylindre d'application peut être transféré dans le premier interstice du cylindre d'application sur une face de la nappe de matière fibreuse en contact avec ce dernier, un dispositif d'application et un élément de raclage étant associés au cylindre d'application de telle sorte qu'en amont du premier interstice, le fluide de revêtement soit d'abord appliqué en excès sur le cylindre d'application au moyen du dispositif d'application et soit ensuite appliqué de nouveau en partie dans le deuxième interstice en vue de former le film au moyen de l'élément de raclage qui forme un deuxième interstice avec le cylindre d'application,
**caractérisé en ce que**
plusieurs capteurs de pression disposés les uns à côté des autres dans la direction transversale à la direction machine et au moyen desquels le profil de pression dans la direction transversale à la direction machine dans le premier et dans le deuxième interstice peut être déterminé sont incorporés dans le revêtement élastique du cylindre d'application.

2. Mécanisme d'application de film selon la revendication 1, **caractérisé en ce qu'**une unité d'évaluation qui communique avec le capteur de pression ainsi qu'une unité d'affichage qui communique avec l'unité d'évaluation sont prévues, les signaux provenant des capteurs de pression étant transmis à l'unité d'évaluation et étant transformés dans l'unité d'évaluation de manière à pouvoir être présentés visuellement par l'unité d'affichage sous la forme d'un profil de pression dans le premier et le deuxième interstice.

3. Mécanisme d'application de film selon l'une des revendications précédentes, **caractérisé en ce que** les deux cylindres de la paire de cylindres sont des cylindres d'application, un dispositif d'application étant associé à chacun des deux cylindres d'application pour délivrer un film de fluide de revêtement sur le cylindre d'application concerné et un élément de raclage formant un deuxième interstice étant associé à chaque cylindre d'application de telle sorte que le fluide de revêtement présent sous la forme d'un film sur l'un des cylindres d'application puisse être transféré par ce cylindre d'application sur une face de la nappe de matière fibreuse dans le premier interstice et **en ce que** le fluide de revêtement présent sous la forme d'un film sur l'autre cylindre d'application puisse être transféré par cet autre cylindre d'application sur l'autre face de la nappe de matière fibreuse dans le premier interstice.

4. Mécanisme d'application de film selon l'une des revendications précédentes, **caractérisé en ce que** des capteurs de pression qui communiquent avec l'unité d'évaluation sont incorporés dans le revêtement élastique des deux cylindres d'application et sont disposés l'un à côté de l'autre dans la direction transversale à la direction machine et **en ce qu'**au moyen des capteurs de pression et de l'unité d'évaluation, le profil de pression dans la direction transversale à la direction machine peut être déterminé dans au moins l'un des premiers interstices et en particulier dans les deux deuxièmes interstices ainsi que dans le premier interstice.

5. Mécanisme d'application de film selon l'une des revendications précédentes, **caractérisé en ce qu'**au moins l'un des cylindres d'application possède un émetteur de signaux qui communique avec l'unité d'évaluation et fournit à l'unité d'évaluation des signaux caractéristiques de la position en rotation du cylindre d'application, grâce à quoi l'unité d'évaluation détermine une association entre les signaux des capteurs de pression et le passage du ou des capteurs de pression dans le premier et le deuxième interstice.

6. Mécanisme d'application de film selon l'une des revendications précédentes, **caractérisé en ce que** les capteurs de pression sont des capteurs à fibre optique, et en particulier des capteurs à grille de Bragg.

7. Mécanisme d'application de film selon l'une des revendications précédentes, **caractérisé en ce que** la force linéaire mesurée par les capteurs de pression dans le deuxième interstice est inférieure à celle mesurée dans le premier interstice.

8. Mécanisme d'application de film selon l'une des revendications précédentes, **caractérisé en ce que** dans le deuxième interstice, les capteurs de pression peuvent déterminer une force linéaire comprise dans la plage de 5 kN/m à 50 kN/m et dans le premier interstice une force linéaire comprise dans la plage de 60 kN/m à 200 kN/m.

9. Mécanisme d'application de film selon l'une des revendications précédentes, **caractérisé en ce que** le premier cylindre d'application et/ou l'autre cylindre d'application possèdent une âme de cylindre dont la surface d'enveloppe est entourée par le revêtement, le revêtement comprenant une couche fonctionnelle qui peut être amenée en contact avec le fluide de revêtement et une couche de liaison disposée dans la direction radiale du revêtement entre la couche fonctionnelle et l'âme du cylindre, les capteurs de pression étant disposés dans la zone frontière entre la couche fonctionnelle et la couche de liaison.

10. Mécanisme d'application de film selon l'une des revendications précédentes, **caractérisé en ce que** la couche de liaison est plus dure que la couche fonctionnelle, et en particulier plus dure que la couche fonctionnelle d'un facteur de 10 à 100.

11. Mécanisme d'application de film selon l'une des revendications précédentes, **caractérisé en ce que** l'élément de raclage est configuré comme barreau de raclage ou lame de raclage.

12. Mécanisme d'application de film selon l'une des revendications précédentes, **caractérisé en ce que** tous les capteurs de pression sont disposés sur une ligne droite qui s'étend parallèlement à l'axe de rotation des cylindres.

13. Mécanisme d'application de film selon l'une des revendications précédentes, **caractérisé en ce que** le fluide de revêtement est un mélange contenant des pigments ou de l'amidon.

14. Procédé d'application d'un fluide de revêtement liquide ou pâteux sur au moins une face d'une nappe de matière fibreuse en déplacement, en particulier une nappe de papier ou de carton, dans lequel le fluide de revêtement est appliqué en excès sur un cylindre d'application en avant d'un deuxième interstice formé par le cylindre d'application et un élément de raclage et est de nouveau appliqué partiellement sur le cylindre d'application par l'élément de raclage dans un deuxième interstice, en vue de former un film de fluide de revêtement, le film étant ensuite transféré dans un premier interstice par les cylindres d'application sur une face de la nappe de matière fibreuse en contact avec ce dernier,
**caractérisé en ce que**
plusieurs capteurs de pression disposés les uns à côté des autres dans la direction transversale à la direction machine sont incorporés dans le revêtement élastique du cylindre d'application et le profil de pression dans la direction transversale à la direction machine dans le premier interstice et le deuxième interstice est déterminé au moyen de capteurs de pression incorporés dans le revêtement du cylindre d'application.

15. Procédé selon la revendication 14, **caractérisé en ce que** le profil de pression est déterminé avant et/ou pendant l'application du fluide de revêtement sur la nappe de matière fibreuse.

16. Procédé selon l'une des revendications 14 et 15, **caractérisé en ce que** le profil de pression dans le premier et le deuxième interstice est déterminé au moyen de capteurs de pression incorporés dans le revêtement du cylindre d'application et disposés les uns à côté des autres dans la direction transversale à la direction machine, qui communique avec une unité d'évaluation.

17. Procédé selon l'une des revendications 14 à 16, **caractérisé en ce que** la nappe de matière fibreuse est revêtue simultanément sur ses deux faces de fluide de revêtement au moyen de deux cylindres d'application prévus en paires de cylindres et entre lesquels se forme le premier interstice, le fluide de revêtement étant appliqué en excès sur le cylindre d'application concerné en amont d'un deuxième interstice formé par le cylindre d'application concerné et un élément de raclage qui lui est associé, et pour la formation d'un film de fluide de revêtement sur le cylindre d'application concerné par l'élément de raclage associé, est appliqué de nouveau en partie dans le deuxième interstice, le film étant ensuite transféré, dans le premier interstice, par le cylindre d'application concerné sur la face de la nappe de matière fibreuse en contact avec ce dernier, le profil de pression qui s'établit dans la direction transversale à la direction machine dans le premier interstice et dans le deuxième interstice étant déterminé au moyen de capteurs de pression incorporés dans le revêtement du cylindre d'application concerné.

18. Procédé de fabrication d'une nappe de matière fibreuse revêtue, en particulier d'une nappe de papier, de carton ou de papier mouchoir, le procédé présentant les étapes suivantes :
formation de la nappe de matière fibreuse à partir d'un mélange de matière fibreuse avec débordement de matière et partie de façonnage,
essorage de la nappe de matière fibreuse dans une partie de presse,
pré-séchage de la nappe de matière fibreuse jusqu'à une teneur définie en matière sèche,
plusieurs applications d'un fluide de revêtement au moyen du procédé selon l'une des revendications 14 à 18 qui précèdent,
séchage final de la nappe de matière fibreuse revêtue, au moins une application de fluide de revêtement ayant lieu en ligne dans la machine et la fabrication de la nappe de matière fibreuse s'effectuant à une vitesse machine de 1 200 mètres/minute ou davantage, en particulier à une vitesse machine de 1 500 mètres/minute ou davantage.

19. Procédé selon la revendication 18, **caractérisé en ce que** la nappe de matière fibreuse est une nappe de matière fibreuse imprimable et **en ce que** lors de la ou des applications, un fluide de revêtement pigmenté est appliqué sur la nappe de matière fibreuse.
